# FASCICULE DE BREVET EUROPEEN

(11) **EP 0 024 750 B1**
(45) Date de publication et mention de la délivrance du brevet: **11.04.1984**
(21) Numéro de dépôt: 80200545.4
(22) Date de dépôt: 12.06.1980
(51) Int. Cl.: B65B 69/00

(54) **Procédé et appareil pour l'ouverture d'emballages alvéolaires défectueux ou non avec récupération simultanée des objets emballés**
Verfahren und Apparat zum Öffnen fehlerhafter oder nicht fehlerhafter, mit Vertiefungen versehener Verpackungen und gleichzeitigem Zurückgewinnen der verpackten Gegenstände
Method and apparatus for the opening of defective or non defective packages provided with recesses and the simultaneous regaining of the packed objects

(30) Priorité: 12.06.1979 BE 195695
(43) Date de publication de la demande: 11.03.1981
(73) Titulaire: DOLFILSCO MATERIEL POUR L'INDUSTRIE SPRL, B-1200 Bruxelles (BE)
(72) Inventeur: Dollinger, Jean-Marie, B-1050 Bruxelles (BE)

## Description

L'emballage d'objets sous pellicule thermofor- mable a pris un grand développement durant ces dernières années.

Une des applications est l'emballage dit « blisters », dans lequel le ou les objets sont disposés dans une ou des alvéoles préalablement thermo- formées, lesquelles sont ensuite fermées par une autre pellicule, (papier, feuille d'aluminium ther- moscellable, etc...).

Cette technique est notamment utilisée pour l'emballage de produits pharmaceutiques (dragées, gélules, comprimés, ovules), jouets, articles automobiles, etc...

Dans la pratique, un certain nombre de ces emballages présente des défauts pour diverses causes.

De ce fait, ils ne peuvent être commercialisés.

Ces emballages doivent être éliminés.

Pour ce faire, il faut ouvrir l'emballage et récupérer les objets emballés.

Jusqu'ici, ce travail se faisait, soit manuellement, soit avec des appareils se révélant à l'usage peu pratiques.

Le but de l'appareil, faisant l'objet de la présente invention, est de rendre l'opération d'ouverture des emballages et la récupération simultanée des objets enfermés, simple, automatique et rapide.

Il est connu, d'après la demande EP-A-9538, à prendre en considération au titre de l'article 54 (3) de la CBE, de vider des emballages comportant des blisters montés sur une feuille métallique mince en pressant sur les blisters à leur partie supérieure et en obligeant ainsi les objets qu'ils contiennent à traverser la feuille métallique.

D'après cette même demande, les emballages à traiter sont stockés dans un magasin vertical ouvert en bas, où ils sont superposés en présentant leurs blisters vers le haut. De la partie inférieure de ce magasin, ils sont emmenés en direction horizontale vers l'organe qui en expulsera le contenu.

On connaît aussi, d'après le brevet des E.U.A. n° US-A-2.952.372, un appareil destiné à expulser des pièces de monnaie de feuilles d'épargne comprenant des logettes formées dans un carton au-dessus duquel est collée une feuille de papier et en dessous duquel est collée une autre feuille de papier présentant des ouvertures semi-circulaires en regard des logettes du carton. On place des feuilles d'épargne sur un support rigide percé de trous correspondant à la disposition des logettes et susceptibles de laisser les pièces de monnaie passer à travers eux.

Ce dispositif comporte un emplacement pour recevoir une feuille d'épargne à la fois, placée à la main en dessous des organes d'expulsion des pièces, ceux-ci comprenant un ensemble de poinçons propres à percer la pellicule supérieure de la feuille d'épargne et à faire sortir des logettes du carton les pièces de monnaie qui les quitteront sous l'action de la gravité, lesdits poinçons étant montés sur un plateau interchangeable. L'appareil comprend encore un mécanisme propre à abaisser les poinçons vers la feuille d'épargne placée en dessous d'eux, en sorte de leur permettre de traverser la pellicule supérieure de la feuille, de chasser les pièces de monnaie devant eux et de les faire passer à travers des ouvertures formées dans la pellicule inférieure de la feuille d'épargne et une plaque comportant des ouvertures de passage pour les poinçons et placée au-dessus de l'emplacement recevant les feuilles d'épargne ; ainsi qu'une matrice interchangeable placée en dessous des poinçons pour soutenir les feuilles d'épargne pendant l'action des poinçons, cette matrice étant percée d'ouvertures pour livrer passage aux pièces de monnaie expulsées des logettes.

Par le document EP-A-9538, il est connu d'utiliser un procédé pour l'ouverture d'emballages alvéolaires, thermoformés défectueux ou non, notamment pour produits pharmaceutiques, et la récupération simultanée des objets emballés, selon lequel on stocke les emballages alvéolaires, avec les alvéoles orientées vers le haut, dans un chargeur, on expulse ceux-ci un à un de la base du chargeur et on extrait de l'emballage expulsé les objets emballés. Le procédé selon l'invention se caractérise en ce que ladite extraction s'effectue par une presse constituée d'une matrice et de poinçons et que, après extraction, on élève les poinçons qui entraînent avec eux l'emballage vidé ; l'emballage vidé étant alors éjecté des poinçons par butée contre un organe de retenue.

L'invention concerne aussi un dispositif pour l'ouverture d'emballages alvéolaires thermoformés, défectueux ou non et récupération simultanée des objets emballés, pour la mise en oeuvre de ce procédé, comprenant le chargeur pour stocker les emballages chargés de leur contenu, un moyen pour les expulser un à un de la base du chargeur, comme il est connu de EP-A-9538, caractérisé en ce qu'il comprend en outre la presse constituée des poinçons et de la matrice, ladite matrice étant mobile pour servir comme moyen pour expulser les emballages du chargeur entre une première position à la base du chargeur et une deuxième position en dessous et en regard des poinçons, ladite matrice étant percée d'ouvertures situées en regard des poinçons dans la deuxième position, les poinçons étant montés sur un plateau, un mécanisme étant propre à abaisser les poinçons vers l'emballage, en sorte de chasser les objets devant eux et de les faire passer à travers des ouvertures formées dans la face inférieure de l'emballage, en ce que le dispositif comprend en outre l'organe de retenue formant plaque, perforé par des ouvertures de passage pour les poinçons et fixé au-dessus de l'emplacement recevant les emballages à vider de leur contenu.

Des modes particuliers de réalisation sont précisés dans les revendications dépendantes de procédé et de dispositif. Une forme d'application non limitative de la présente invention peut être décrite comme suit :
la machine est constituée par trois sous-ensembles importants, à savoir :
   - le chargeur ;
   - la presse et la matrice ;
   - le châssis et les mécanismes de commande.
la figure 1 annexée est une vue en élévation de l'ensemble d'un dispositif suivant l'invention, vu de devant ;
la figure 2 annexée est une coupe faite suivant la ligne II-II de la figure 1.

### Le chargeur

est constitué par un mécanisme qui permettra un réglage facile des formats admis ; en considérant la figure 1 ; il actionne les deux faces avant et arrière du chargeur simultanément par un système de vis à gauche et à droite ; cette vis est commandée à l'aide d'un petit volant (1) facilement accessible.

Les faces avant et arrière se rapprochent ou s'éloignent de la même valeur par rapport à l'axe du chargeur.

La référence sera alors l'axe de la presse pour n'importe quelles dimensions d'emballage dans le sens de la translation.

Cependant, il est évident que la face arrière pourrait être fixe et la face avant serait seule déplaçable.

Dans ce cas, la référence serait donc la face arrière du chargeur. La troisième face entre le chargeur et la presse sera alors manuellement déplacée par le volant d'une autre vis (2). La quatrième face (3) sera fixe, elle servira de référence pour ajuster le système de translation des emballages.

Le chargeur ainsi constitué permettra de charger des emballages ayant des dimensions variables.

Les emballages sont disposés alvéoles vers le haut.

Des règles graduées (4) peuvent faciliter le réglage du format désiré.

Le chargeur permet d'emmagasiner un certain nombre d'emballages.

Les faces latérales ou troisième et quatrième faces sont reliées à des glissières (5) qui maintiennent les emballages lors de leur translation vers la presse, ainsi qu'à l'éjecteur (6) ou organe de retenue, explicité plus loin.

La distance entre les glissières sera donc obtenue automatiquement par la position des faces avant et arrière du chargeur.

Par la forme choisie des poinçons, l'emballage vidé est retenu par ceux-ci.

Cet éjecteur effectue l'arrachage des poinçons de l'emballage vidé pour leur évacuation vers le bac à déchets (12).

Un taquet d'entraînement et un registre (7) serviront de base à la pile des emballages emmagasinés dans le chargeur lorsque la matrice (18), qui est mobile, se trouve déplacée sous la presse et évitera ainsi la sortie intempestive des emballages lors de la translation de la matrice du chargeur à la presse.

Le registre (7) sera guidé dans un fourreau (8).

Il peut être constitué en fils ronds ou tôle.

Une sorte de volet ou linguet, réglable en hauteur placé à la base des montants du chargeur (côté presse) permet le passage d'emballages de diverses épaisseurs suivant la position dudit linguet.

### La presse

est constituée d'un plateau (9) guidé de bas en haut par des guides ronds ou autres, suffisamment rigides pour réduire et même éviter leur déformation lors des poinçonnages éventuellement dissymétriques.

La course sera déterminée par un excentrique (10) calé sur l'axe moteur.

Le plateau permettra l'introduction, sans l'aide d'un outil, d'une base (11) sur laquelle sont fixés les poinçons (23).

Le nombre des poinçons sera fonction du nombre, de la forme et de la disposition des alvéoles de l'emballage à ouvrir.

Après que la presse aura fonctionné et que les comprimés ou autres produits auront été éjectés, l'emballage vide est repoussé dans un récipient (12) de dimensions adéquates.

Une brosse maintient l'emballage contre le taquet d'entraînement pendant le mouvement de translation vers la presse.

Une autre repousse (dans le récipient précité) les objets ou déchets éventuels se trouvant sur la face supérieure de la matrice.

### La matrice

est constituée par :
- un élément supérieur démontable, sans l'aide d'un outil, qui est en l'occurrence la matrice proprement dite (18).
- un corps (13), soit en acier, soit en métal léger chemisé par un fourreau en acier inoxydable, démontable ou non. Ce fourreau canalise les produits après l'ouverture de l'emballage.
- un élément inférieur (14) ferme le corps précité par une trappe, fermée manuellement par un cliquet (15). Une simple traction manuelle exercée sur le cliquet permet l'ouverture de la trappe.

La matrice est déplacée par exemple du dessous du chargeur jusque sous la presse par un système d'embiellage décrit plus loin dans le texte.

Ce déplacement, par l'intermédiaire de roulements rectilignes, s'effectue sur des arbres cémentés horizontaux ou, dans certains cas, pourraient être inclinés d'un certain angle.

Lorsque la matrice est sous le chargeur, elle reçoit un seul emballage qui extrait du chargeur par un taquet d'entraînement ; celui-ci glisse alors sous l'emballage suivant.

Un ou plusieurs ergots placés sur la face supérieure devant le premier emballage l'empêche de se déplacer sur le dessus de la matrice pendant le mouvement de translation de cette dernière. Il est ainsi amené avec précision sous les poinçons de la presse.

### Le châssis

Le chargeur et la presse, ainsi que le groupe de motorisation sont montés sur une plaque verticale (21') en acier ou autre métal, qui elle est montée sur un solide cadre en profilé particulièrement résistant à la torsion.

Ce cadre fait partie intégrante du châssis.

La matrice et le système de translation sont montés sur une plaque horizontale (21) en acier ou autre métal, qui elle est également montée sur un solide cadre (20, 20') comme la plaque verticale précitée.

A la face avant du châssis, une porte pivotante à un battant s'ouvre et permet l'accès à la trappe de la matrice.

La fermeture de la porte est assurée au moyen d'éléments mécaniques magnétiques connus. A l'arrière, des panneaux démontables permettent l'accès aux embiellages et au coffret électrique.

Ces panneaux supérieurs et inférieurs sont munis d'ouïes d'aération.

Le châssis est placé sur des roulettes, soit fixes, soit pivotantes, en matière plastique ou toutes autres matières, ce qui permet le déplacement aisé de la machine.

L'intérieur du châssis permet l'introduction du récipient (12), qui recevra les emballages vidés. Un système de broyage des emballages vidés peut être adjoint à l'ensemble.

### Les mécanismes de commande

Le système d'entraînement décrit à titre exemplatif comporte l'arbre moteur, qui commande d'un côté l'excentrique (10) de la presse et de l'autre un train d'engrenages (16) lequel commande à son tour la rotation de la came et de la contre-came. L'arbre moteur est introduit dans le réducteur d'un moto-réducteur à arbre creux. Le train d'engrenages à trois ou plusieurs engrenages permet d'avancer ou de retarder la descente de la presse par rapport au temps d'arrêt de la matrice sous la presse.

La came et une contre-came actionnent un embiellage qui entraîne la matrice dans un mouvement de va-et-vient avec un temps d'arrêt prédéterminé sous la presse.

Un système à ressort maintient l'embiellage contre la came.

### Les capotages

Les capots de fermeture sont facilement démontables.

Leurs démontages permettront l'accès aux organes vitaux de la machine.

### Les accessoires électriques

Un commutateur permettra, soit le fonctionnement par impulsion par l'action manuelle de l'opérateur sur un bouton poussoir, soit le fonctionnement en automatique.

Lorsqu'il ne restera que quelques emballages dans la machine, celle-ci s'arrêtera automatiquement.

Elle se remettra en marche, soit dès que le chargeur sera à nouveau rempli sans autre intervention, soit par l'action de l'opérateur sur un bouton poussoir.

## Revendications

1. Procédé pour l'ouverture d'emballages alvéolaires thermoformés défectueux ou non, notamment pour produits pharmaceutiques, et la récupération simultanée des objets emballés, selon lequel on stocke les emballages alvéolaires, avec les alvéoles orientées vers le haut, dans un chargeur, on expulse ceux-ci un à un de la base du chargeur et on extrait de l'emballage expulsé les objets emballés, caractérisé en ce que ladite extraction s'effectue par une presse constituée d'une matrice et de poinçons et que, après extraction, on élève les poinçons qui entraînent avec eux l'emballage vidé, l'emballage vidé étant alors éjecté des poinçons par butée contre un organe de retenue.

2. Procédé selon la revendication 1, selon lequel l'expulsion du chargeur est réalisée par la matrice qui est mobile entre le chargeur et la presse.

3. Procédé selon la revendication 2, selon lequel l'éjection de l'emballage vidé se fait après retrait de la matrice.

4. Dispositif pour la mise en oeuvre du procédé selon l'une des revendications 1 à 3, comprenant le chargeur et un moyen pour expulser les emballages un à un de la base du chargeur, caractérisé en ce qu'il comprend en outre la presse constituée des poinçons et de la matrice, ladite matrice étant mobile pour servir comme moyen pour expulser les emballages du chargeur, entre une première position à la base du chargeur et une deuxième position en dessous et en regard des poinçons, ladite matrice étant percée d'ouvertures situées en regard des poinçons dans la deuxième position, les poinçons étant montés sur un plateau (9), un mécanisme (10, 16) étant propre à abaisser les poinçons vers l'emballage, en sorte de chasser les objets devant eux et de les faire passer à travers des ouvertures formées dans la face inférieure de l'emballage, en ce que le dispositif comprend en outre l'organe de retenue formant plaque (6), perforé par des ouvertures de passage pour les poinçons et fixés au-dessus de l'emplacement recevant les emballages à vide de leur contenu.

5. Dispositif suivant la revendication 4, caractérisé en ce qu'il comprend un récipient (13), propre à recevoir les objets extraits des emballages.

6. Dispositif suivant la revendication 5, caractérisé en ce que le récipient mobile (13) comporte un couvercle (18) constitué par la matrice et présente par ailleurs une ouverture fermée d'une trappe (14), pour permettre d'en retirer les objets tombés dans le récipient.

7. Dispositif suivant l'une quelconque des revendications 4 à 6 et selon lequel la matrice se déplace en synchronisme avec les poinçons.

8. Dispositif suivant la revendication 7, caractérisé en ce que la matrice est munie d'un taquet (22) prolongé par un registre (7) qui, lorsque l'emballage à ouvrir est amené sous les poinçons (23), vient s'étendre en dessous du chargeur (17) pour obstruer le passage inférieur du chargeur et s'opposer à la chute des emballages contenus dans ce dernier.

## Claims

1. Process for the opening of heat-formed alveolate packs whether defective or otherwise, in particular for pharmaceutical products, and the simultaneous recuperation of the objects packed, according to which the alveolate packs are stocked with the alveolates facing upwards in a magazine, they are expelled one by one from the base of the magazine, and the objects packed are extracted from the packing, characterised by the fact that said extraction is carried out by a press consisting of a die and punches, and that, after extraction, the punches are lifted and carry away with them the emptied pack, the emptied pack being then ejected from the punches by knocking against an organ of retention.

2. Process according to claim one, according to which expulsion from the magazine is carried out by the die which moves between the magazine and the press.

3. Process according to claim 2, according to which the ejection of the emptied packs takes place after withdrawal of the die.

4. Device for carrying out the process according to one of the claims 1 to 3, comprising the magazine and a means of expelling the packs one by one from the base of the magazine, characterised by the fact that it also comprises the press constituted by the punches and the die, said die being mobile to serve as the means of expelling the packs from the magazine, between a first position at the base of the magazine and a second position below it and in respect of the punches, said die being pierced by openings situated in the second position with respect to the punches, the punches being mounted on a plate (9), a mechanism (10, 16) being designed to lower the punches towards the pack so as to chase the objects in front of them and make them pass through openings formed in the lower face of the pack, in that the device also comprises the organ of retention forming a plate (6), perforated with openings for the punches to pass through and fixed above the place receiving the packs which have been emptied of their contents.

5. Device according to claim 4, characterised by the fact that it comprises a recipient (13) suitable for receiving the objects extracted from the packs.

6. Device according to claim 5, characterised by the fact that the mobile recipient (13) comprises a cover (18) constituted by the die and also presents an opening closed by a flap (14) to allow the objects which have fallen into the recipient to be removed from it.

7. Device according to any one of the claims 4 to 6 and according to which the displacement of the die is synchronised with the punches.

8. Device according to claim 7, characterised by the fact that the die is fitted with a stop (22) prolonged by a damper (7) which, when the pack to be opened is brought under the punches (23), stretches out below the magazine to obstruct the lower passage of the magazine and prevent the fall of the packs contained in the latter.

## Patentansprüche

1. Öffnungsverfahren für thermisch geformte, fehlerhafte oder fehlerfreie Waben-Bläschen-Verpackungen, u. a. für pharmazeutische Produkte, sowie ein gleichzeitiges Rückgewinnungsverfahren der verpackten Gegenstände, nach dessen Anwendung die Waben-Bläschen-Verpackung mit den Bläschen oben liegend in einem Ladegerät gelagert werden ; diese werden einzeln aus dem Sockel des Ladegerätes gestossen, und man entnimmt der ausgestossenen Verpackung die darin befindlichen Gegenstände ; dieser Vorgang ist dadurch gekennzeichnet, dass die beschriebene Extraktion mit einer Pressmaschine durchgeführt wird, die aus einer Stanzform und Ahlen besteht, und dass nach der Extraktion die Ahlen angehoben werden, die gleichzeitig die leere Verpackung entfernen, welche schliesslich von den Ahlen gegen einen Auffangkörper gestossen werden.

2. Ein der ersten Forderung gemässes Verfahren, wonach der Stossvorgang aus dem Ladegerät mit der Stanzform durchgeführt wird, die zwischen Ladegerät und Pressmaschine beweglich ist.

3. Ein der zweiten Forderung gemässes Verfahren, wonach die Ausscheidung der leeren Verpackung nach Rückzug der Stanzform erfolgt.

4. Vorrichtung zur Anwendung des Verfahrens gemäss einer der Forderungen von 1 bis 3, inklusive Ladegerät und eine Abstossmöglichkeit der einzelnen Verpackungen von dem Sockel des Ladegerätes; dieser Vorgang ist dadurch gekennzeichnet, dass er ausser der Pressmaschine, die aus Ahlen und der Stanzform besteht, mit der beschriebenen beweglichen Stanzform ausgeführt wird, die die Abstossung der Verpackung von dem Ladegerät zwischen einer ersten Position auf dem Sockel des Ladegerätes und einer zweiten, unteren Position gegenüber der Ahlen übernimmt : die beschriebene Stanzform hat gegenüber der Ahlen, die sich in der zweiten Position befinden Öffnungen, wobei die Ahlen auf eine Ladefläche montiert sind (9) ; ein Mechanismus (10, 16) dient dazu, die Ahlen zu der Verpackung herabzuführen, sodass sie die Gegenstände vor sich her, und durch Öffnungen führen, die sich an der unteren Seite der Verpackung befinden ; diese Vorrichtung enthält ausserdem den plattenförmigen Auffangkörper (6), der Durchlassöffnungen für die Ahlen hat, welche sich über der Stelle befinden, an der die von ihrem Inhalt entleerten Verpackungen aufgefangen werden.

5. Eine der vierten Forderung gemässe Vorrichtung, die dadurch gekennzeichnet ist, dass sie einen Behälter (13) miteinbezieht, der dazu dient die aus der Verpackung entfernten Gegenstände aufzufangen.

6. Eine der fünften Forderung gemässe Vorrichtung, die dadurch gekennzeichnet ist, dass der bewegliche Behälter (13) einen aus der Stanzform bestehenden Deckel (18) und weiterhin eine Öffnung hat, die mit einem Klappverschluss (14) verschlossen ist, so, dass ermöglicht wird die in den Behälter gefallenen Gegenstände herauszunehmen.

7. Eine jeder der Forderungen von 4 bis 6 gemässe Vorrichtung, mit Hilfe derer sich die Stanzform mit den Ahlen synchron bewegt.

8. Eine der siebten Forderung gemässe Vorrichtung, die dadurch gekennzeichnet ist, dass die Stanzform mit einem Pflock (22) versehen ist, der seinerseits mit einem Register (7) verlängert wurde, das sich zu dem Augenblick unter das Ladegerät legt, zu dem die zu öffnende Verpackung unter die Ahlen (23) geschoben wird, sodass der untere Durchlass der Ladegerätes verschlossen ist ; so wird verhindert, dass die nicht entleerten Verpackungen aus dem Gerät fallen.
